# FASCICULE DE BREVET EUROPEEN

(11) **EP 2 718 530 B1**
(45) Date de publication et mention de la délivrance du brevet: **02.01.2019**
(21) Numéro de dépôt: 12731542.2
(22) Date de dépôt: 07.06.2012
(51) Int. Cl.: E06B 3/663, E06B 3/66

(54) **ENSEMBLE ECLAIRANT A BASE D'UN VITRAGE ISOLANT ET DE DIODES ELECTROLUMINESCENTES**
BELEUCHTUNGSEINHEIT AUS EINE ISOLIERVERGLASUNG UND LEUCHTDIODEN
LIGHTING UNIT MADE UP OF AN INSULATING GLASS PANEL AND LIGHT-EMITTING DIODES

(30) Priorité: 09.06.2011 FR 1155071
(43) Date de publication de la demande: 16.04.2014
(73) Titulaire: Saint-Gobain Glass France, 92400 Courbevoie (FR)
(72) Inventeur: GIERENS, Anne, F-60200 Compiegne (FR); MONTGERMONT, Aude, F-75019 Paris (FR); ZHANG, Jingwei, F-91300 Massy (FR)
(74) Mandataire: Saint-Gobain Recherche
(86) Numéro de dépôt international: PCT/FR2012/051280
(87) Numéro de publication internationale: WO 2012/168661

(56) Documents cités:
- EP-A1- 2 101 309
- WO-A1-2004/007887
- WO-A2-02/085806
- US-A1- 2004 031 234

## Description

L'invention concerne un ensemble éclairant à partir d'un vitrage multiple éclairant comprenant au moins deux feuilles de verre, un système d'éclairage à base de diodes électroluminescentes (DEL ou LED en anglais) du type double vitrage.

Le vitrage pourra comprendre plus de deux feuilles de verre. Le vitrage pourra être isolant par la présence d'au moins une lame de gaz ou pourra être sous-vide.

L'éclairage à base de LED associé à du verre tend à se développer en raison de ses avantages, tels qu'une basse consommation énergétique et une robustesse dans le temps.

Par exemple, la demande de brevet US2004031234 propose une fenêtre éclairante à diodes, composée d'un double vitrage isolant avec des diodes assemblées à la tranche du vitrage via un profilé en U avec une âme centrale en regard de la tranche du double vitrage et aux extrémités distales deux parties latérales enserrant les bordures des faces principales externes du double vitrage isolant. Les diodes sont agencées sur une série de cartes de circuits imprimés, l'ensemble étant noyé dans un plastique transparent. Le document US 2004/031234 A1 divulgue toutes les caractéristiques du préambule de la revendication 1.

L'invention a donc pour but de proposer un vitrage multiple éclairant à diodes, alternatif ayant notamment à la fois des performances optiques et les performances classiques requises pour les fenêtres (thermique, mécanique ...).

Dans la suite de la description, la « longueur » d'un élément correspond à la grandeur longitudinale dudit élément. La « largeur » de l'élément correspond à la dimension transversale à la longueur et coplanaire à celle-ci, tandis que « l'épaisseur » s'entend par l'extension orthogonale à la largeur et la longueur.

L'invention est relative à un ensemble éclairant comprenant
- un vitrage multiple isolant et éclairant, en particulier pour être entre un extérieur et un intérieur de bâtiment ou de véhicule, le vitrage comprenant au moins une première et deuxième feuilles de verre espacées entre elles (via un espaceur) avec des première et deuxième tranches respectives, et associées par un moyen d'étanchéité périphérique entre les feuilles de verre, tel que du mastic,
- un système d'éclairage comprenant au moins un dispositif de support et de connexion électrique dit dispositif PCB porteur de diodes électroluminescentes disposées en regard de la première tranche, et
- au moins un profilé comprenant une base longitudinale, notamment de section rectangulaire et/ou de largeur égale à la tranche du vitrage, qui porte le dispositif PCB (de manière indépendante), le PCB étant ainsi rapporté ou fixé sur la base notamment de manière amovible, de préférence via un adhésif double face ou des moyens mécaniques de type vis ou de clipsage, le profilé étant associé au vitrage (à la tranche d'au moins un côté du vitrage, selon un plan du profilé dit supérieur ou d'association qui correspond au plan du profilé qui est associé et en regard du vitrage) sans créer de pont thermique.

L'ensemble ne comporte aucun élément, même un autre profilé, de type en U notamment, qui serait susceptible de créer des ponts thermiques.

Le vitrage isolant peut être un vitrage isolant usuel pour lequel les deux feuilles de verre sont espacées par une lame d'air ou de gaz. En variante, il peut s'agir d'un vitrage sous vide.

On entend par « association », le fait d'être apposé contre, en y étant fixé ou non.

Le profilé forme des moyens de support du système d'éclairage ainsi que des moyens servant à l'association dudit système d'éclairage au vitrage, l'association du profilé étant constituée d'un assemblage avec le vitrage, de préférence amovible, ou d'une apposition contre le vitrage.

Selon une caractéristique, l'ensemble comporte une pièce apte à maintenir un écartement entre la face éclairante des diodes et le vitrage (la tranche du vitrage), la pièce pouvant être partie du profilé. La pièce est notamment rapportée, voire fixée, sur la base du profilé ; elle est en saillie par rapport à la base au moins dans une partie centrale en regard de l'espaceur du vitrage, en étant de largeur inférieure à la base voire de largeur égale à l'espaceur. La pièce peut être monobloc ou être en plusieurs pièces. Elle peut être formée en un élément monobloc avec la base du profilé. La pièce ou le profilé peut être de section rectangulaire, en L (selon un retour à 90°), ou en T (renversé) ou présenter deux créneaux en U retourné, la concavité des U étant tournée vers la base, en particulier en regard des tranches des deux feuilles de verre. La pièce indépendante du profilé ou la partie du profilé formant la pièce d'écartement peut être en matière plastique ou métallique ou composite. La pièce peut être faite de différents matériaux, au moins une partie pouvant être métallique (partie(s) latérale(s) et/ou centrale), sans qu'aucune partie métallique (monobloc ou plusieurs pièces aboutées) ne soit à la fois en contact avec les deux feuilles de verre

Les diodes ne risquent pas de toucher le module. Elles sont protégées. Elles ne font pas saillie en dehors de la surface du profilé la plus proche du module.

Selon une autre caractéristique, l'ensemble comporte une surface pleine issue d'une pièce rapportée ou du profilé, la surface pleine étant apte à former une butée d'appui pour le vitrage (et une butée de support pour le vitrage vis-à-vis de son poids). Cette surface pleine est de largeur équivalente (égale) à l'épaisseur du vitrage pour le côté inférieur du vitrage dans sa position montée, et est disposée contre la totalité de la largeur de la tranche du vitrage (sans dépasser). En fonction du matériau de cette surface au droit des diodes, si celui-ci n'est pas transparent, la surface pleine sera trouée au droit des diodes. Pour le côté inférieur du vitrage, le profilé s'étend avantageusement sur toute la longueur du côté afin de former une surface d'appui conséquente au regard du poids du vitrage.

Dans un mode de réalisation, le profilé est posé ou rapporté, en particulier uniquement, contre la tranche du vitrage sans être rendu solidaire.

Dans un autre mode de réalisation, le profilé est fixé, en particulier uniquement au niveau de la tranche du vitrage, de préférence au moins au niveau du moyen d'étanchéité, par des moyens de fixation de préférence amovibles. Les moyens de fixation ne sont pas traversants à l'intérieur du vitrage, entre les feuilles de verre, pour garantir l'étanchéité du vitrage.

Les moyens de fixation sont choisis parmi un adhésif double face, ou des moyens mécaniques de type vis ou de clipsage, notamment coopérant avec un insert, en particulier une cheville, monté dans le moyen d'étanchéité qui est en particulier pourvu d'une cavité notamment moulée.

Le profilé comprend une partie centrale présentant un moyen de guidage pour le positionnement du profilé vis-à-vis du vitrage, ce qui procure une rapidité de montage du profilé qui est correctement positionné en étant centré sur la tranche du vitrage pour ne pas dépasser de ses bords et assurer l'alignement des diodes avec la ou les tranches des feuilles de verre. Le moyen de guidage est par exemple constitué d'au moins deux trous à proximité respectivement des deux extrémités du profilé, et de préférence d'une pluralité de trous répartis et alignés le long de l'axe central longitudinal du profilé.

Le profilé présente une partie dite supérieure en matière isolante thermiquement telle que de la matière plastique, la partie supérieure étant en regard et apposée contre le vitrage, au moins dans une zone qui n'est pas en regard des diodes, notamment dans une zone dite centrale en regard de l'espaceur du vitrage, ladite partie supérieure faisant partie intégrante du profilé ou étant une pièce rapportée. La partie supérieure du profilé s'étend selon la largeur de la première tranche et la largeur des moyens d'étanchéité, et de préférence selon la largeur de la deuxième tranche du vitrage.

Selon une autre caractéristique, le profilé comporte une partie supérieure ou l'ensemble comporte une pièce, notamment dans une zone dite centrale en regard de l'espaceur du vitrage, la partie supérieure du profilé ou la pièce étant en saillie des diodes et constitue une entretoise entre les diodes et le vitrage et/ou une surface d'appui pour le vitrage au moins pour le côté inférieur du vitrage en utilisation du vitrage. La partie supérieure ou la pièce forme ainsi une surface d'interface entre l'extrémité supérieure des diodes et le vitrage, protégeant les diodes d'un éventuel choc lorsque le profilé est rapporté contre la tranche du vitrage. En outre, lorsque le profilé est monté contre le côté inférieur du vitrage, cette partie supérieure ou pièce en tant que surface d'appui sert à supporter le poids du vitrage.

Le profilé comporte avantageusement un ou des logements, de préférence un logement en regard de chaque tranche de feuille de verre, qui accueillent les diodes et leur dispositif PCB sans que les diodes ne fassent saillie au-delà du plan dit supérieur du profilé d'association au vitrage.

Selon l'invention, le profilé présente un fond ou base opposé au vitrage, et comporte des moyens de dissipation de la chaleur qui sont associés au dispositif PCB, les moyens de dissipation de la chaleur étant métalliques logés contre le fond ou constitutifs dudit fond.

Le profilé peut présenter deux parties métalliques latérales, formant en particulier des moyens de dissipation de la chaleur associés au dispositif PCB, les deux parties métalliques latérales étant séparées des feuilles de verre, notamment des tranches des feuilles de verre, par de la matière thermiquement isolante de type joint, ou colle, ou espacées des feuilles par de l'air.

Le système d'éclairage est agencé au niveau du côté horizontal inférieur du vitrage en position montée d'utilisation du vitrage, le profilé formant au moins une butée d'appui et de support de la tranche du vitrage, de préférence une seule butée longitudinale sur la majorité voire toute longueur du côté horizontal inférieur, et/ou de préférence la ou plusieurs butées étant disposées, dans les zones hors diodes, sur la majorité voire toute la largeur de la tranche du vitrage.

Dans un mode de réalisation, le profilé comporte une base et un capot, solidaire ou amovible, capotant les diodes et les PCB et apte à laisser passer la lumière des diodes vers le vitrage. Le capot est avantageusement creux en regard de la base, avec par exemple au moins une section en U retourné ou en Ω, le creux du U formant un logement d'accueil des diodes. Le capot peut être transparent au moins au droit des diodes pour laisser passer la lumière. Dans une variante préférée, il comporte des orifices, de forme par exemple circulaires ou oblongues, qui sont en regard des diodes.

Le profilé ne s'étend pas en regard des faces principales du vitrage, de préférence le profilé présente une largeur au plus équivalente (égale) à l'épaisseur du vitrage et de préférence en regard des tranches des deux feuilles de verre. Ainsi, de préférence seul un encadrement du type encadrement pour fenêtre, tel qu'une pareclose, pourrait être en regard des faces principales du vitrage. Cet encadrement accueillerait la périphérie de l'ensemble de l'invention, l'encadrement logeant la périphérie du vitrage et le profilé associé au vitrage et porteur du système d'éclairage, cette périphérie étant associée à l'encadrement en y intercalant des moyens d'étanchéité du type joint. Cet encadrement serait par exemple en U et/ou métallique. Seul cet encadrement du type usuel présenterait des retours associés aux faces externes du vitrage. Par conséquent, aucun profilé distinct de l'encadrement ne s'étend selon l'invention en regard des faces principales du vitrage.

Le système d'éclairage est résistant à l'eau par un revêtement de protection des diodes et de la face du dispositif PCB porteuse des diodes.

Les PCB et diodes sont revêtus d'une peinture d'isolation électrique et sont résistants à l'eau.

Selon l'invention, l'ensemble éclairant est de préférence intégré dans un encadrement, éventuellement en reposant sur des cales lorsqu'il forme avec l'encadrement une fenêtre, le profilé ne faisant pas saillie au-delà des faces externes du vitrage pour ne pas gêner les retours de l'encadrement associés aux faces externes du vitrage.

L'encadrement peut être en bois, PVC, métallique (aluminium) etc...

L'ensemble éclairant de l'invention convient à tout type d'utilisation en lien avec l'extérieur, telle que fenêtre, façade, vitrine de magasin, toit intérieur éclairant, judas de porte, véhicule ferroviaire, etc...

A titre d'exemples, l'ensemble éclairant est utilisé dans
- un bâtiment, comme une façade éclairante, une fenêtre éclairante, un plafonnier, une dalle de sol ou murale éclairante, une porte vitrée éclairante, une cloison éclairante, un plafond éclairant, une marche d'escalier, un garde-corps, une balustrade, un comptoir,
- un véhicule de transport, comme une vitre latérale éclairante ou un toit vitré éclairant ou une fenêtre éclairante ou une lunette arrière, une porte vitrée éclairante, notamment de transport de particuliers, tel que automobile, camion, ou en commun, tel que train, métro, tramway, bus ou de véhicule aquatique ou aérien (avion),
- l'éclairage routier ou urbain,
- un vitrage de mobilier urbain, comme une partie vitrée éclairante d'abribus, de balustrade, de présentoir, d'une vitrine, d'une étagère, d'une serre,
- un vitrage d'ameublement intérieur, comme une paroi éclairante de salle de bains, un miroir éclairant, une partie vitrée éclairante d'un meuble,
- une partie vitrée, notamment porte, étagère vitrée, couvercle d'équipement réfrigéré domestique ou professionnel.

La surface vitrée comporte de préférence des moyens de diffusion de la lumière en raison d'un éclairage par diodes. Pour un éclairage de cloison, d'étagère, de vitrine de magasin ou de locaux d'une société, la forme géométrique de la combinaison de l'émail et de la surface vitrée transparente correspondra avantageusement au logo de la société.

La présente invention est maintenant décrite à l'aide d'exemples uniquement illustratifs et nullement limitatifs de la portée de l'invention, et à partir des illustrations ci-jointes, dans lesquelles :
- La figure 1 illustre une vue de face d'une fenêtre intégrant un vitrage multiple isolant éclairant selon l'invention,
- La figure 2 représente une vue schématique partielle en coupe et de côté de la partie inférieure de la fenêtre de la figure 1, la vue en coupe correspondant au plan A-A de la figure 4, dans la zone de fixation du profilé porteur du système d'éclairage avec le vitrage ;
- La figure 3 est l'équivalent de la figure 2 pour la partie supérieure de la fenêtre ;
- La figure 4 est une vue de dessus du profilé porteur du système d'éclairage représenté en figure 2 ;
- La figure 5 est une vue en perspective éclatée du profilé inférieur des figures 2 et 4 ;
- La figure 6 est une vue partielle en coupe et de côté du vitrage selon le plan B-B de la figure 4;
- La figure 7 est une vue simplifiée de dessus d'une variante du profilé ;
- Les figures 8 à 10 illustrent des vues en coupe et de côté du vitrage isolant selon des variantes de réalisation respectives du profilé pour la partie supérieure de la fenêtre ;
- Les figures 11a à 13c sont d'autres variantes selon des vues en coupe et de dessus associée du profilé.

La figure 1 illustre un ensemble éclairant selon l'invention monté dans un encadrement de menuiserie 1B pour former une fenêtre 1A. L'ensemble éclairant comprend un vitrage isolant et éclairant 1 installé via des cales 8 dans la menuiserie qui est en particulier pourvue d'une pareclose 1C.

Selon l'invention, le vitrage 1 de la fenêtre est éclairant, un système d'éclairage à base de diodes électroluminescentes lui est associé via au moins un profilé 3 visible en pointillés et caché dans le dormant via la pareclose 1C.

De préférence, en position montée du vitrage dans le dormant, le vitrage est associé à un profilé dit inférieur 3 et un profilé dit supérieur 3A.

Le vitrage isolant et éclairant 1 illustré partiellement en coupe sur les figures en particulier 2 et 3 comporte de manière connue deux feuilles de verre 10 et 11 séparées par une lame d'air ou de gaz 12, un intercalaire ou cadre entretoise 13, dénommé également « espaceur », qui sert à maintenir écartées les deux feuilles de verre, et des moyens d'étanchéité 14 qui réalisent l'étanchéité de l'intérieur des feuilles de verre vis-à-vis de l'extérieur.

Usuellement, l'intercalaire 13 est fixé à l'intérieur du vitrage par ses faces latérales aux faces internes des feuilles de verre par du caoutchouc butyl 15 qui a également pour rôle de rendre étanche l'intérieur du vitrage à la vapeur d'eau. L'intercalaire 13 est disposé en retrait à l'intérieur du vitrage et à proximité des tranches 10A et 11A desdites feuilles de verre, de façon à ménager une gorge périphérique dans laquelle sont injectés les moyens d'étanchéité 14 du type mastic, tel qu'en polysulfure ou polyuréthane. Le mastic confirme l'assemblage mécanique des deux feuilles de verre et assure une étanchéité à l'eau liquide ou aux solvants.

Le vitrage présente par exemple les épaisseurs suivantes : 4 mm pour chaque des tranches des feuilles de verre et 16 mm d'épaisseur de lame de gaz.

Selon l'invention, le vitrage 1 est éclairant grâce à un système d'éclairage 2 à base de diodes qui est associé audit vitrage via les profilés inférieur 3 et supérieur 3A.

Le système d'éclairage 2 coopère avec la tranche 1A du vitrage, plus particulièrement avec les tranches 10A et 11A des feuilles de verre pour diriger la lumière vers lesdites tranches.

Le système d'éclairage 2 est positionné contre au moins un côté du vitrage (sur toute ou partie de la longueur) et peut s'étendre par exemple sur deux côtés opposés, voire même sur l'ensemble de la périphérie, au niveau du bas, du haut, des côtés en position d'utilisation du vitrage. Sur deux côtés, il est de préférence associé en haut et en bas du vitrage en position montée de la fenêtre, tel qu'illustré ici.

Le système d'éclairage comporte des diodes 20 qui sont disposées de manière connue sur des dispositifs de support et d'alimentation électrique 21, du type PCB pour « Printed Circuit Board » en anglais. Un vernis isolant électrique est prévu sur les connexions des diodes. Les PCB sont connectés les uns aux autres. Avant de sortir de la menuiserie percée dans un coin (haut ou bas selon besoin), un câble électrique non illustré chemine dans le dormant à proximité du profilé 3.

Le système d'éclairage 2 est de préférence résistant à l'eau (« waterproof »), les diodes étant recouvertes d'une résine protectrice waterproof. En effet, de l'eau ou de la condensation est toujours susceptible de s'immiscer dans la menuiserie.

La taille des diodes est par exemple de 3,5 mm x 2,8 mm.

De préférence, l'éclairage étant à base de diodes, le vitrage comprend des moyens de diffusion 6 de la lumière associés aux faces du verre, soit préférentiellement à l'extérieur du vitrage sur les faces externes 10B et 11B (figure 2), soit à l'intérieur (non illustré).

Les moyens de diffusion 6 sont de préférence sérigraphiés sur le verre et sont par exemple de l'émail blanc. Ils s'étendent sur le verre selon un agencement et des motifs choisis. Ils ne recouvrent pas forcément la totalité de la surface du verre du module et peuvent ainsi délimiter des zones dites sombres fonctionnelles. Les zones sombres sont par exemple disposées de manière centrale ou périphérique au module. Elles consistent par exemple en des zones transparentes (clair de vitre) ou opaques telles qu'un émail décoratif, ou encore en des miroirs.

Les profilés inférieur 3 et supérieur 3A intégrant chacun le système d'éclairage 2 sont au plus près de la tranche 1A du vitrage (contre pour le profilé inférieur et à une distance d'environ 1 à 2 mm pour le profilé supérieur) afin que les diodes 20 éclairent chaque tranche des feuilles de verre, ou au moins la tranche d'une feuille de verre.

Chaque profilé 3, 3A présente donc une face dite éclairante en regard de la tranche du vitrage et de préférence plane, et une face opposée plane 31B plaquée contre l'intérieur du dormant.

Pour la partie inférieure de la fenêtre (figure 2), le profilé inférieur 3, intègre le système d'éclairage 2 tout en le protégeant. En outre, il assure la fonction d'appui et de support du vitrage en position montée ; aussi le profilé est-il en contact direct avec la tranche du vitrage.

Par ailleurs, dans une fenêtre, il est nécessaire de caler le vitrage dans le dormant. A cet égard, des cales 8 sont prévues sur la périphérie du vitrage et en particulier dans la partie inférieure et supérieure de la fenêtre (figures 2 et 3) en appui contre le dormant et sur lesquelles vient reposer le profilé 3.

Pour la partie supérieure de la fenêtre (figure 3), le profilé supérieur 3A, n'a pas de fonction de soutien du vitrage et n'a donc pas besoin d'être intimement en contact avec la tranche du vitrage. Comme il sera vu plus loin, la configuration du profilé supérieur peut être simplifiée par rapport à celle du profilé inférieur.

Bien que pour le profilé inférieur 3, tel qu'il sera vu, le profilé est fixé au vitrage, il peut en variante être simplement apposé contre le vitrage. Le vitrage est ainsi posé sur le profilé inférieur.

De préférence, le profilé 3, respectivement 3A, présente une largeur équivalente à la tranche 1A de l'ensemble du vitrage (épaisseur totale du vitrage) sans dépasser ni recouvrir les faces principales externes 10B et 11B des feuilles de verre.

Le profilé peut s'étendre par une ou deux parties latérales au-delà du bord des faces principales selon une direction orthogonale auxdites faces en restant dans des dimensions appropriées pour le logement du profilé dans le dormant de la fenêtre. Eventuellement, le profilé peut s'étendre par une ou deux parties latérales au-delà du bord des faces principales dans une direction parallèle auxdites faces (en regard des faces), toutefois sur une largeur cantonnée à quelques millimètres afin de ne pas gêner la mise en place de la pareclose et de laisser libre l'espace extérieur séparant lesdites faces de la pareclose pour positionner le joint d'étanchéité 7 de la menuiserie (figures 2 et 3).

Le profilé 3 ou 3A intégrant le système d'éclairage 2 comporte une base 31 servant à l'assemblage du profilé avec le vitrage et également de support au système d'éclairage 2.

La base 31 est pleine et de forme allongée et parallélépipédique. Ses deux faces principales opposées sont planes, l'une accueillant le(s) PCB 21 des diodes, et agencée en regard de la tranche du vitrage, tandis que l'autre est en regard du dormant.

Plusieurs PCB 21 sont agencés de manière adjacente entre eux le long du profilé.

Les diodes 20 (PCB 21) pourront être assemblées juste avant l'association du profilé au vitrage selon la répartition souhaitée. Les profilés pourront être fabriqués et livrés avec les diodes comme ils pourront être fabriqués avec les cavités appropriées pour loger les diodes ultérieurement.

La largeur d'un PCB est inférieure ou égale à la largeur d'une tranche d'une feuille de verre.

Le profilé inférieur 3 de l'invention doit supporter le poids du vitrage lorsque ce dernier est monté dans la menuiserie. A cet effet (figure 2), il comporte un partie centrale 34 faisant saillie depuis la base 31 en direction du vitrage et deux parois latérales d'extrémité 32 et 33 écartées de la partie centrale 34 et s'étendant orthogonalement depuis respectivement deux bords opposés de la base 31 en direction du vitrage.

La partie centrale 34 est destinée à être en contact direct avec le mastic 14 du vitrage agencé entre les deux feuilles de verre, tandis que les parois latérales 32 et 33 sont destinées à être en contact direct avec les tranches 10A et 11A des feuilles de verre.

La partie 34 forme une surface pleine en regard du vitrage qui forme une butée d'appui pour le vitrage. Dans une variante non illustrée, indépendamment de la configuration du profilé, l'ensemble de l'invention comporte une pièce posée entre le profilé et le vitrage et dont la surface en regard du vitrage forme une butée d'appui.

La partie centrale 34 et les parois latérales 32 et 33 présentent chacune une hauteur (dimension orthogonale aux faces principales de la base 31) supérieure à la hauteur du PCB 21 et des diodes 20, de façon à faire saillie au-delà de la surface d'extrémité distale éclairante des diodes (environ de 2 mm).

Les surfaces d'extrémité libre de la partie centrale 34 et des parois 32 et 33, opposées à la base, sont coplanaires et servent de surfaces d'appui à l'ensemble de la tranche 1A du vitrage.

En outre, la partie centrale 34 et les parois latérales 32 et 33 délimitent deux cavités 32A et 33A dans lesquelles sont logées les diodes 20, et constituent des moyens de protection pour celles-ci qui ne risquent pas d'être endommagées par le poids du vitrage.

De préférence, le profilé inférieur 3 est fait de plusieurs éléments, la base 31 constituant au moins un élément à elle seule, tandis que la partie centrale 34 et les parois latérales 32 et 33 forment un second élément monobloc. Cette configuration sera décrite plus loin.

L'assemblage du profilé inférieur 3 au vitrage est réalisé via des moyens de fixation amovibles, de préférence par des vis 9 (figure 2) qui d'une part traversent la base 31 et la partie centrale 34 via un alésage traversant 38, et d'autre part sont introduites dans le mastic 14.

Avantageusement, l'alésage 38 constitue un moyen de guidage pour positionner idéalement le profilé contre la tranche du vitrage afin qu'il soit correctement centré vis-à-vis de cette tranche pour procurer un appui équilibré du vitrage sur le profilé, et agencer correctement le système d'éclairage en regard des feuilles de verre.

Comme déjà vu, le profilé inférieur pourrait être simplement plaque contre le vitrage, sans fixation par vis 9. Cette variante n'est pas illustrée.

Le profilé 3, illustré en vue de dessus sur la figure 4, comporte plusieurs alésages 38 répartis centralement le long du profilé 3 et dans lesquels sont destinées à coopérer des vis du type 9 pour assembler le profilé selon la totalité du bord inférieur du vitrage.

De préférence, pour faciliter la mise en place des vis, le mastic 14 comprend des alésages 14A adaptés à recevoir des inserts du type chevilles pour le vissage des corps de vis 9. Les alésages sont réalisés lors de la fabrication du vitrage, au moment du dépôt du mastic qui est alors mou.

Les vis 9 traverse la totalité de l'épaisseur du profilé depuis la face de la base 31 en regard du dormant et au-delà de la face opposé du profilé formée par les surfaces d'extrémité de la partie centrale 34 et des parois latérales 32 et 33.

Afin que la face 31B du profilé en regard et apposée contre le dormant puisse être appuyée de manière plane contre le dormant, les têtes de vis 9, de préférences plates, ne font pas saillie hors du profilé, la face 31B présentant avantageusement un lamage pour le logement de la tête de vis.

En variante, la fixation amovible du profilé au vitrage peut être réalisée par collage amovible avec de l'adhésif double-face. Toutefois, la fixation par des moyens mécaniques (clou, vis, etc..) sera plus solide et pérenne dans le temps et assurera de démonter aisément le profilé ultérieurement pour changer les PCB porteurs des diodes sans les endommager.

En regard de la figure 3, le profilé supérieur 3A n'a pas forcément besoin de partie centrale et parois latérales car il ne supporte aucunement le poids du vitrage. Il peut être constitué de la seule base 31. En revanche, il est nécessaire pour ne pas endommager les diodes que la surface éclairante d'extrémité de celles-ci ne soit pas accolée contre les feuilles de verre mais distantes d'au moins 1 voire 2 mm. A cette fin, s'il n'y a pas les parois latérales qui forment entretoises, la profondeur de l'alésage 14A ou de l'insert dans le mastic d'étanchéité 14 est adapté pour que le serrage maximale par vis autorise cette distance intercalaire des diodes avec les feuilles de verre.

Dans le mode préféré du profilé inférieur 3 de l'invention, celui-ci est fait de plusieurs éléments, la base 31 constituant au moins un élément à elle seule, tandis que la partie centrale 34 et les parois latérales 32 et 33 forment un second élément monobloc.

En regard de la figure 5, le second élément monobloc (partie centrale 34 et les parois latérales 32 et 33) forme un capot longitudinal 31A qui présente deux cavités longitudinales 32A et 33A délimitées par la partie centrale pleine 34 et respectivement les deux parois latérales 32 et 33.

Le capot 31A est destiné à être rapporté contre la base 31 après pose voire fixation du ou des PCB 21 des diodes sur ladite base 31. La fixation des PCB est soit amovible (par vis), soit est solidaire de manière pérenne. Lorsqu'il s'agit de changer les diodes au cours de l'utilisation du vitrage, soit il sera changé les PCB 21 qui sont amovibles, soit il sera changé la base 31 portant les PCB.

Les cavités longitudinales 32A et 33A du capot fournissent des logements aux diodes, les PCB 21 reposant sur la base 31 à distance de la face supérieure du capot.

La figure 4 qui illustre en vue de dessus le profilé inférieur 3, montre le capot 31A rapporté sur la base 31 pourvu des diodes 20.

Le capot 31A présente donc ses cavités en regard de la base 31, tandis qu'il est destiné à présenter son face fermée opposée 35 en regard du vitrage. Toutefois, il présente dans l'épaisseur de sa face fermée 35, des orifices 36 qui sont destinés à être en regard des diodes, permettant ainsi à la lumière des diodes de s'échapper du profilé 31 qui est dirigée vers vers la tranche du vitrage.

Le capot 31A est fixé à la base 31 de préférence via des vis 37A au travers d'alésages 37 qui traversent l'épaisseur de la partie centrale 34 et de la base 31. La figure 6, qui est une vue en coupe selon B-B de la figure 4, montre la fixation du capot 31A sur la base 31.

Le profilé 3 forme ainsi avec sa base 31 et son capot 31A un boitier de protection emprisonnant les PCB 21 et les diodes 20 dont la lumière est extraite grâce aux orifices 36 (figures 4 et 5).

La base 31 et son capot troué 31A sont parallèles à la tranche 1A du vitrage afin de l'éclairer, la tranche 1A étant plane et de préférence non biseautée.

La face fermée 35 du capot dotée des orifices 36 peut être en contact direct avec la tranche 1A du verre et supporter le vitrage, tel qu'illustré sur la figure 2 sans risquer d'endommager les diodes.

Les orifices 36 du capot peuvent être limités à la grosseur de chaque diode 20, selon par exemple une forme circulaire. Ils peuvent être également de forme oblongue en regard d'un groupe de diodes 20, tels qu'illustrés sur la figure 7.

Selon l'invention, le profilé 3, respectivement 3A intègre des moyens de dissipation de la chaleur, en particulier à base d'un matériau métallique notamment en inox, en aluminium.

Les moyens de dissipation de la chaleur sont au moins solidaires des PCB 21 support des diodes. Cela permet de dissiper la chaleur émise par les diodes au niveau de leur connexion aux PCB

De préférence, la base 31 porteuse du ou des supports PCB (eux-mêmes métalliques ou non) forment ces moyens de dissipation de la chaleur.

Selon l'invention, le profilé est conçu pour éviter tout pont thermique avec le vitrage, en particulier aucune partie métallique du profilé n'est à la fois en contact avec les deux feuilles de verre. Ainsi plusieurs variantes de réalisation du profilé sont envisagées, et ici illustrées sans être exhaustives, pour le profilé inférieur et le profilé supérieur.

Dans le mode de réalisation préféré du profilé inférieur 3, celui-ci est fait de plusieurs éléments comme vu plus haut, de la base 31 et des parois latérales 32 et 33 et paroi centrale 34. La base 31 est métallique tandis que les parois latérales 32 et 33 qui sont reliées entre elles sont faites d'un matériau plastique, ou du moins d'un matériau non conducteur thermique.

Dans des variantes de réalisation illustrées sur la figure 8 à 10 adaptées exclusivement à un profilé supérieur 3A, le profilé est fait de la seule base 31 qui est métallique et est directement fixée au mastic 14.

Sur la figure 8, la base 31 s'étend sur toute la longueur de la tranche du vitrage et présente une âme 31D fixée au mastic par des moyens de fixation 31H du type collage et deux ailes latérales 31E et 31F et en saillie de l'âme à section en U retourné. Des moyens intercalaires isolants thermiquement 31G sont agencés entre les parois latérales d'extrémité des ailes 31E et 31F et les tranches respectives 10A et 11A des feuilles de verre, évitant tout pont thermique.

La figure 9 illustre le même type de profilé que celui de la figure 8. Le profilé peut être ou non fixé au mastic 14 du vitrage. La figure montre en revanche que le profilé est associé à une cale 8 par collage 31J.

La figure 10 illustre encore une autre variante de profilé. Le profilé comporte une partie centrale en contact avec le mastic et ne présente pas de retour en contact avec les feuilles de verre. La partie centrale est fixée contre le mastic 14 par vis, la tête de vis opposée au mastic ne dépassant pas du profilé car celui-ci pourra ainsi garder une surface plane qui sera apposée contre une cale (cale ici non illustrée).

Les figures 11a à 13c illustrent plusieurs variantes de profilé 3 pour lesquels les moyens de dissipation de la chaleur des diodes ne sont pas constitués par la base 31 telle que vue plus haut mais par des moyens rapportés.

La variante des figures 11a et 11b propose une plaque métallique 5 logée dans le fond des cavités 32A et 33A sur laquelle repose les PCB 21, la base 31, la partie centrale 34 et les parois latérales 32 et 33 formant un ensemble monobloc en matière plastique.

La variante des figures 12a et 12b propose un élément métallique 5 qui forme une plaque en fond de cavités 32A, respectivement 33A, sur laquelle repose les PCB 21, et la paroi latérale 32, respectivement 33 du profilé, le reste du profilé (base 31 et paroi centrale 34) étant en matière plastique.

Dans les deux variantes ci-dessus, les orifices 36 de la face supérieure du profilé présentent une largeur limitée à la largeur des têtes des diodes.

La variante des figures 13a et 13b correspond à la variante des figures 12a et 12b, la différence consistant en la largeur des orifices 36 qui correspond à la largeur des PCB 21. En outre les orifices sont de forme rectangulaire pour un ensemble de diodes. En variante sur la vue de dessus de la figure 13c, les orifices 36 sont de forme circulaire.

A titre d'exemple, les dimensions suivantes sont données :
- Largeur du PCB : 10 mm ou 5 mm,
- Largeur de la base 31 : 12 à 15 mm pour un PCB de 10 mm de large,
- Taille des diodes : 3,5 mm par 3,5 mm ,
- Hauteur du profilé entre la face 31B et la face 35 : 8 mm

Ainsi, le vitrage multiple de l'invention fournit un éclairage à partir d'un système d'éclairage associé mais extérieur au vitrage et tel qu'il puisse être aisément remplacé en étant contenu dans au moins un profilé assemblé à la tranche du vitrage de manière démontable.

En outre, le profilé est de préférence conçu pour ne pas dépasser de la tranche du vitrage, sans s'étendre en regard des faces externes du vitrage, garantissant un espace libre pour la fixation étanche de l'ensemble du vitrage dans une menuiserie de manière usuelle.

## Revendications

1. Ensemble éclairant comprenant :
- un vitrage multiple isolant et éclairant (1), en particulier pour être entre un extérieur et un intérieur de bâtiment ou de véhicule, le vitrage comprenant au moins une première et deuxième feuilles de verre (10, 11) espacées entre elles avec des première et deuxième tranches respectives (10A, 11A), et associées par un moyen d'étanchéité (14) périphérique entre les feuilles de verre, tel que du mastic,
- un système d'éclairage (2) comprenant au moins un dispositif de support et de connexion électrique (21) dit dispositif PCB porteur de diodes électroluminescentes (20) disposées en regard de la première tranche (10A, 11A), et
- au moins un profilé (3, 3A) comprenant une base longitudinale (31) qui porte le dispositif PCB (21), **caractérisé en ce que** le profilé (3, 3A) est associé au vitrage sans créer de pont thermique, le profilé (3, 3A) présente un fond ou base (31) opposé au vitrage, et comporte des moyens de dissipation de la chaleur (5) qui sont associés au dispositif PCB (21), les moyens de dissipation de la chaleur (5) étant métalliques et logés contre le fond (31) ou constitutifs dudit fond.

2. Ensemble selon la revendication 1, **caractérisé en ce qu'**il comporte une pièce apte à maintenir un écartement entre la face éclairante des diodes et le vitrage, la pièce pouvant être partie du profilé

3. Ensemble selon la revendication 1 ou 2, **caractérisé en ce qu'**il comporte une surface pleine issue d'une pièce ou du profilé qui est apte à former une butée d'appui, et de préférence de support, pour le vitrage.

4. Ensemble selon la revendication précédente, **caractérisé en ce que** la surface pleine formant butée d'appui est de largeur équivalente à l'épaisseur du vitrage pour le côté inférieur du vitrage dans sa position montée, et est disposée contre la totalité de la largeur de la tranche du vitrage.

5. Ensemble selon l'une quelconque des revendications précédentes, **caractérisé en ce que** le profilé (3, 3A) forme des moyens de support du système d'éclairage (2) ainsi que des moyens servant à l'association dudit système d'éclairage au vitrage, l'association du profilé étant constitué d'un assemblage avec le vitrage, de préférence amovible, ou d'une apposition contre le vitrage.

6. Ensemble selon l'une quelconque des revendications précédentes, **caractérisé en ce que** le profilé (3, 3A) est fixé, en particulier uniquement au niveau de la tranche du vitrage, au moins au niveau du moyen d'étanchéité, par des moyens de fixation, de préférence amovibles et choisis parmi un adhésif double face, ou des moyens mécaniques de type vis ou de clipsage, notamment coopérant avec un insert, en particulier une cheville, montés dans le moyen d'étanchéité.

7. Ensemble selon l'une quelconque des revendications 1 à 5, **caractérisé en ce que** le profilé (3, 3A) est fixé uniquement au niveau de la tranche du vitrage, au moins au niveau du moyen d'étanchéité, par des moyens de fixation.

8. Ensemble selon l'une quelconque des revendications 1 à 5, **caractérisé en ce que** le profilé (3, 3A) est fixé, au moins au niveau du moyen d'étanchéité, par des moyens de fixation amovibles et choisis parmi un adhésif double face, ou des moyens mécaniques de type vis ou de clipsage montés dans le moyen d'étanchéité.

9. Ensemble selon l'une quelconque des revendications précédentes, **caractérisé en ce que** le profilé (3, 3A) est posé ou rapporté contre la tranche du vitrage sans être rendu solidaire.

10. Ensemble selon l'une quelconque des revendications précédentes, **caractérisé en ce que** le profilé (3, 3A) comprend une partie centrale (34) présentant un moyen de guidage (38) pour le positionnement du profilé vis-à-vis du vitrage.

11. Ensemble selon l'une quelconque des revendications précédentes, **caractérisé en ce que** le profilé (3, 3A) présente une partie dite supérieure (34) en matière isolante thermiquement telle que de la matière plastique, la partie supérieure étant en regard et apposée contre le vitrage, au moins dans une zone qui n'est pas en regard des diodes, ladite partie supérieure faisant partie intégrante du profilé ou étant une pièce rapportée.

12. Ensemble selon l'une quelconque des revendications précédentes, **caractérisé en ce que** le profilé comporte une partie supérieure (34) ou **en ce que** l'ensemble comporte une pièce, la partie supérieure du profilé ou la pièce étant en saillie des diodes et constitue une entretoise entre les diodes et le vitrage et/ou une surface d'appui pour le vitrage au moins pour le côté inférieur du vitrage en utilisation du vitrage.

13. Ensemble selon l'une quelconque des revendications précédentes, **caractérisé en ce que** le profilé comporte un ou des logements, de préférence un logement en regard de chaque tranche de feuille de verre, qui accueillent les diodes et leur dispositif PCB sans que les diodes ne fassent saillie au-delà du plan dit supérieur du profilé d'association au vitrage.

14. Ensemble selon l'une quelconque des revendications précédentes, **caractérisé en ce que** le profilé présente deux parties métalliques latérales (32, 33), formant en particulier des moyens de dissipation de la chaleur associés au dispositif PCB (21), les deux parties métalliques latérales étant séparées des feuilles de verre, notamment des tranches des feuilles de verre, par de la matière thermiquement isolante (31 G) de type joint, ou colle, ou espacées des feuilles par de l'air.

15. Ensemble selon l'une quelconque des revendications précédentes, **caractérisé en ce que** le profilé (3, 3A) comporte une base (31) et un capot (31A), solidaire ou amovible, capotant les diodes et les PCB (21) et apte à laisser passer la lumière des diodes vers le vitrage.

16. Ensemble selon l'une quelconque des revendications précédentes, **caractérisé en ce que** le profilé (3, 3A) ne s'étend pas en regard des faces principales du vitrage, de préférence le profilé présente une largeur au plus équivalente à l'épaisseur du vitrage et de préférence en regard des tranches des deux feuilles de verre.

17. Ensemble selon l'une quelconque des revendications précédentes, **caractérisé en ce que** les PCB (21) et diodes (20) sont revêtus d'une peinture d'isolation électrique et sont résistants à l'eau.

18. Ensemble selon l'une quelconque des revendications précédentes, **caractérisé en ce qu'**il est intégré dans un encadrement, éventuellement en reposant sur des cales (8) lorsqu'il forme avec l'encadrement une fenêtre, le profilé (3, 3A) ne faisant pas saillie au-delà des faces externes (10B, 11B) du vitrage pour ne pas gêner les retours de l'encadrement associés aux faces externes du vitrage.

19. Utilisation d'un ensemble éclairant selon l'une quelconque des revendications précédentes, notamment dans un bâtiment, un véhicule de transport, un éclairage routier ou urbain, une partie d'un meuble, une porte ou un couvercle d'équipement réfrigéré domestique ou professionnel.

## Patentansprüche

1. Beleuchtungseinheit, umfassend:
- eine isolierende und beleuchtende Mehrfachverglasung (1), insbesondere um zwischen einer Außenumgebung und eines Inneren eines Gebäudes oder Fahrzeugs zu sein, wobei die Verglasung mindestens eine erste und zweite Glasplatte (10, 11) umfasst, die voneinander beabstandet sind mit einem ersten bzw. zweiten Rand (10A, 11A), und durch ein peripherisches Dichtungsmittel (14) zwischen den Glasplatten, wie z. B. Kitt, assoziiert sind,
- ein Beleuchtungssystem (2), umfassend mindestens eine Träger- und elektrische Anschlussvorrichtung (21), die bezeichnet wird als Leiterplattenvorrichtung zum Tragen von Elektrolumineszenzdioden (20), die dem ersten Rand (10A, 11A) gegenüber angeordnet sind, und
- mindestens ein Profil (3, 3A), das eine Längsbasis (31) umfasst, die die Leiterplattenvorrichtung (21) trägt, **dadurch gekennzeichnet, dass** das Profil (3, 3A) mit der Verglasung assoziiert ist, ohne eine Wärmebrücke zu schaffen, das Profil (3, 3A) umfasst einen Boden oder eine Basis (31) die der Verglasung abgewandt sind, und Wärmeableitmittel (5), die mit der Leiterplattenvorrichtung (21) assoziiert sind, wobei die Wärmeableitmittel (5) metallisch sind und am Boden (31) liegen oder den Boden bilden.

2. Einheit nach Anspruch 1, **dadurch gekennzeichnet, dass** sie ein Teil umfasst, das in der Lage ist, einen Abstand zwischen der Beleuchtungsseite der Dioden und der Verglasung beizubehalten, wobei das Teil Bestandteil des Profils sein kann.

3. Einheit nach Anspruch 1 oder 2, **dadurch gekennzeichnet, dass** sie eine massive Fläche umfasst, die einteilig oder von dem Profil ist, die in der Lage ist, einen Stützanschlag und vorzugsweise Halterungsanschlag für die Verglasung zu bilden.

4. Einheit nach dem vorherigen Anspruch, **dadurch gekennzeichnet, dass** die massive Fläche, die den Stützanschlag bildet, eine gleiche Breite wie die Stärke der Verglasung für die Unterseite der Verglasung in ihrer montierten Position aufweist und gegen die gesamte Breite des Rands der Verglasung angeordnet ist.

5. Einheit nach einem der vorherigen Ansprüche, **dadurch gekennzeichnet, dass** das Profil (3, 3A) Halterungsmittel des Beleuchtungssystems (2) bildet, sowie Mittel, die zur Assoziierung des Beleuchtungssystems mit der Verglasung dienen, wobei die Assoziierung des Profils aus einem vorzugsweise abnehmbaren Zusammenbau mit der Verglasung oder einem Anbringen gegen die Verglasung besteht.

6. Einheit nach einem der vorherigen Ansprüche, **dadurch gekennzeichnet, dass** das Profil (3, 3A) insbesondere nur am Rand der Verglasung, mindestens an dem Dichtungsmittel, durch vorzugsweise abnehmbare Befestigungsmittel fixiert ist, die unter einem doppelseitigen Klebestoff oder mechanischen Mitteln, wie z. B. Schrauben oder Klammern, die besonders mit einem Einsatz, insbesondere einem Stift zusammenwirken, der im Dichtungsmittel montiert ist, ausgewählt sind.

7. Einheit nach einem der Ansprüche 1 bis 5, **dadurch gekennzeichnet, dass** das Profil (3, 3A) nur am Rand der Verglasung, mindestens an dem Dichtungsmittel, durch Befestigungsmittel fixiert ist.

8. Einheit nach einem der Ansprüche 1 bis 5, **dadurch gekennzeichnet, dass** das Profil (3, 3A) mindestens am Dichtungsmittels durch abnehmbare Befestigungsmittel fixiert ist, die unter einem doppelseitigen Klebestoff oder mechanischen Mitteln, wie z. B. Schrauben oder Klammern, die im Dichtungsmittel montiert sind, ausgewählt sind.

9. Einheit nach einem der vorherigen Ansprüche, **dadurch gekennzeichnet, dass** das Profil (3, 3A) gegen den Rand der Verglasung angelegt ist, ohne Teil davon zu sein.

10. Einheit nach einem der vorherigen Ansprüche, **dadurch gekennzeichnet, dass** das Profil (3, 3A) ein Mittelteil (34) umfasst, das ein Führungsmittel (38) zum Positionieren des Profils gegenüber der Verglasung aufweist.

11. Einheit nach einem der vorherigen Ansprüche, **dadurch gekennzeichnet, dass** das Profil (3, 3A) ein Teil, das als Oberseite (34) bezeichnet wird, aus einem thermisch isolierenden Material wie Kunststoff umfasst, wobei die Oberseite mindestens in einem Bereich, der nicht gegenüber den Dioden ist, gegenüber und anliegend an der Verglasung ist, wobei die Oberseite Bestandteil des Profils ist oder ein Anbauteil ist.

12. Einheit nach einem der vorherigen Ansprüche, **dadurch gekennzeichnet, dass** das Profil eine Oberseite (34) umfasst, oder dass die Einheit ein Teil umfasst, wobei die Oberseite des Profils oder das Teil über die Dioden hervorsteht und einen Abstandhalter zwischen den Dioden und der Verglasung bildet, und/oder eine Stützfläche für die Verglasung zumindest an der Unterseite der Verglasung bei der Verwendung der Verglasung.

13. Einheit nach einem der vorherigen Ansprüche, **dadurch gekennzeichnet, dass** das Profil eine oder mehrere Aufnahmen umfasst, vorzugsweise eine Aufnahme gegenüber jedem Glasplattenrand, die die Dioden und deren Leiterplattenvorrichtung aufnehmen, ohne dass die Dioden über die obere Ebene des Verbindungsprofils mit der Verglasung hervorstehen.

14. Einheit nach einem der vorherigen Ansprüche, **dadurch gekennzeichnet, dass** das Profil zwei metallische Seitenteile (32, 33) aufweist, die besonders Wärmeableitmittel verbunden mit der Leiterplattenvorrichtung (21) bilden, wobei die zwei metallischen Seitenteile von den Glasplatten, besonders von den Rändern der Glasplatten, durch thermisch isolierendes Material (31G) wie z. B. Dichtung oder Klebstoff getrennt sind, oder von den Platten durch Luft beabstandet sind.

15. Einheit nach einem der vorherigen Ansprüche, **dadurch gekennzeichnet, dass** das Profil (3, 3A) eine Basis (31) und eine feste oder abnehmbare Haube (31A) umfasst, die die Dioden und die Leiterplatten (21) abdeckt und in der Lage ist, das Licht der Dioden zur Verglasung hindurchzulassen.

16. Einheit nach einem der vorherigen Ansprüche, **dadurch gekennzeichnet, dass** das Profil (3, 3A) sich nicht in Bezug auf die Hauptseiten der Verglasung erstreckt, vorzugsweise das Profil eine Breite aufweist, die so entsprechend wie möglich wie die Stärke der Verglasung und vorzugsweise in Bezug auf die Ränder der zwei Glasplatten ist.

17. Einheit nach einem der vorherigen Ansprüche, **dadurch gekennzeichnet, dass** die Leiterplatten (21) und Dioden (20) mit einer elektrisch isolierenden Farbe überzogen und wasserbeständig sind.

18. Einheit nach einem der vorherigen Ansprüche, **dadurch gekennzeichnet, dass** sie in einen Rahmen integriert ist, möglicherweise indem sie auf Klötzen (8) ruht, wenn sie mit dem Rahmen ein Fenster bildet, wobei das Profil (3, 3A) nicht über die Außenflächen (10B, 11B) der Verglasung hervorsteht, um die Rückläufe des Rahmens in Verbindung mit den Außenflächen der Verglasung nicht zu stören.

19. Verwendung einer Beleuchtungseinheit nach einem der vorherigen Ansprüche besonders in einem Gebäude, einem Transportfahrzeug, einer Straßen- oder Stadtbeleuchtung, einem Teil eines Möbels, einer Tür oder einem Deckel einer häuslichen oder professionellen gekühlten Anlage.

## Claims

1. A lighting unit comprising:
- an insulated and illuminated multipart glass panel (1), in particular for use between an exterior and an interior of a building or vehicle, the glass panel comprising at least first and second sheets of glass (10, 11) spaced from each other with respective first and second edge surfaces (10A, 11A), and associated by peripheral sealing means (14) between the sheets of glass, such as mastic,
- a lighting system (2) comprising at least one support and electrical connection device (21) called a PCB device carrying light-emitting diodes (20) disposed facing the first edge surface (10A, 11A), and
- at least one section (3, 3A) comprising a longitudinal base (31) that carries the PCB device (21), **characterized in that** the section (3, 3A) is associated with the glass panel without creating thermal bridges,
- the section (3, 3A) includes a bottom or base (31) opposite the glass panel and heat-dissipating means (5) that are associated with the PCB device (21), the heat-dissipating means being made of metal and housed against or constituting part of the bottom (31).

2. The unit as claimed in claim 1, **characterized in that** it includes a part, which may be a portion of the section, adapted to maintain a gap between the light-emitting face of the diodes and the glass panel.

3. The unit as claimed in claim 1 or 2, **characterized in that** it includes a solid surface of a part or the section that is adapted to form a bearing abutment and preferably a supporting abutment for the glass panel.

4. The unit as claimed in the preceding claim, **characterized in that** the solid surface forming the bearing abutment has a width equivalent to the thickness of the bottom side of the glass panel in its mounted position and is disposed against the whole of the width of the edge surface of the glass panel.

5. The unit as claimed in any one of the preceding claims, **characterized in that** the section (3, 3A) forms support means for the lighting system (2) as well as means for association of said lighting system with the glass panel, association of the section with the glass panel consisting in assembly with the glass panel, preferably removable assembly, or placement against the glass panel.

6. The unit as claimed in any one of the preceding claims, **characterized in that** the section (3, 3A) is fixed, in particular only at the level of the edge surface of the glass panel, preferably at least at the level of the sealing means, by fixing means, preferably removable fixing means chosen from a double-sided adhesive tape or mechanical means of screw or clip type, notably cooperating with an insert, in particular a plug, mounted in the sealing means.

7. The unit as claimed in any one of the claims 1 to 5, **characterized in that** the section (3, 3A) is fixed only at the level of the edge surface of the glass panel, at least at the level of the sealing means, by fixing means.

8. The unit as claimed in any one of the claims 1 to 5, **characterized in that** the section (3, 3A) is fixed, at least at the level of the sealing means, by fixing means removable fixing means chosen from a double-sided adhesive tape or mechanical means of screw or clip type, mounted in the sealing means.

9. The unit as claimed in any one of the preceding claims, **characterized in that** the section (3, 3A) is placed against or attached to the edge surface of the glass panel without being fastened.

10. The unit as claimed in any one of the preceding claims, **characterized in that** the section (3, 3A) includes a central portion (34) including guide means (38) for positioning the section relative to the glass panel.

11. The unit as claimed in any one of the preceding claims, **characterized in that** the section (3, 3A) includes a top portion (34) made of a thermally insulative material such as plastic material, the top portion facing and being placed against the glass panel, at least in an area that does not face the diodes, said top portion being an integral portion of the section or an attached part.

12. The unit as claimed in any one of the preceding claims, **characterized in that** the section includes a top portion (34) or **in that** the unit includes a part, the top portion of the section or this part projecting from the diodes and constituting a spacer between the diodes and the glass panel and/or a bearing surface for at least the bottom side of the glass panel when the glass panel is in use.

13. The unit as claimed in any one of the preceding claims, **characterized in that** the section includes one or more housings, preferably a housing facing each glass sheet edge surface, to accommodate the diodes and their PCB device without the diodes projecting beyond the top plane of the section associated with the glass panel.

14. The unit as claimed in any one of the preceding claims, **characterized in that** the section includes two metal lateral portions (32, 33) forming in particular means for dissipating the heat associated with the PCB device (21), the two metal lateral portions being separated from the sheets of glass, notably from the edge surfaces of the sheets of glass, by a thermally insulative material (31G) of seal or glue type or spaced from the sheets by air.

15. The unit as claimed in any one of the preceding claims, **characterized in that** the section (3, 3A) includes a base (31) and a cap (31A), fastened on or removable, capping the diodes and the PCBs (21) and adapted to allow the light from the diodes to pass through towards the glass panel.

16. The unit as claimed in any one of the preceding claims, **characterized in that** the section (3, 3A) does not face the main surfaces of the glass panel, the section preferably has a width at most equivalent to the thickness of the glass panel and preferably faces the edge surfaces of the two sheets of glass.

17. The unit as claimed in any one of the preceding claims, **characterized in that** the PCBs (21) and the diodes (20) are coated with an electrically insulative paint and are waterproof.

18. The unit as claimed in any one of the preceding claims, **characterized in that** it is integrated into a frame, possibly resting on spacers (8) when in conjunction with the frame it forms a window, the section (3, 3A) not projecting beyond the external faces (10B, 11B) of the glass panel so as not to impede the returns of the frame associated with the external faces of the glass panel.

19. Use of a lighting unit as claimed in any one of the preceding claims, notably in a building, a transport vehicle, road or street lighting, part of a piece of furniture, a door or a lid of domestic or professional refrigeration equipment.
